# EUROPÄISCHE PATENTSCHRIFT

(11) **EP 1 293 268 B1**
(45) Veröffentlichungstag und Bekanntmachung des Hinweises auf die Patenterteilung: **19.01.2005**
(21) Anmeldenummer: 02016148.5
(22) Anmeldetag: 20.07.2002
(51) Int. Cl.: B21B 21/00

(54) **Verfahren zum Betreiben eines Kaltpilgerwalzwerks und Kaltpilgerwalzwerk**
Method for operating a cold pilger rolling mill and cold pilger rolling mill
Procédé pour faire fonctionner un laminoir à pas de pélerin à froid et laminoir à pas de pélerin à froid

(30) Priorität: 12.09.2001 DE 10144887
(43) Veröffentlichungstag der Anmeldung: 19.03.2003
(73) Patentinhaber: SMS Meer GmbH, 41069 Mönchengladbach (DE)
(72) Erfinder: Stinnertz, Horst, 47877 Willich (DE)
(74) Vertreter: Valentin, Ekkehard, Dipl.-Ing.

(56) Entgegenhaltungen:
- EP-A- 0 659 494
- PATENT ABSTRACTS OF JAPAN vol. 012, no. 311 (M-734), 24. August 1988 (1988-08-24) -& JP 63 084704 A (FURUKAWA ELECTRIC CO LTD), 15. April 1988 (1988-04-15)
- PATENT ABSTRACTS OF JAPAN vol. 008, no. 073 (M-287), 5. April 1984 (1984-04-05) -& JP 58 218308 A (SUMITOMO METAL IND LTD), 19. Dezember 1983 (1983-12-19)

## Beschreibung

Die Erfindung betrifft ein Verfahren zum Betreiben eines Kaltpilgerwalzwerks zur Herstellung eines Rohrs, bei dem ein in einem hin- und herbewegbaren Walzgerüst gelagertes Kaltpilgerwalzenpaar das herzustellende bzw. zu bearbeitende Rohr während eines Vorhubes und während eines sich an den Vorhub anschließenden Rückhubes walzt, wobei zumindest während des Vorhubes der fertig bearbeitete Teil des Rohres in Förderrichtung des Rohres bewegt wird und wobei der fertig bearbeitete Teil des Rohres in einem Auslaufbereich mittels einer Bremseinrichtung abgebremst wird. Des weiteren betrifft die Erfindung ein Kaltpilgerwalzwerk.

Ein gattungsgemäßes Verfahren für die Herstellung bzw. Umformung von Rohren mittels des Kaltpilgerwalzprozesses ist bekannt. In dem Prospekt "Kaltpilgerwalzwerke" der Mannesmann DEMAG ist das Kaltpilgerwalzverfahren im einzelnen beschrieben. Ein Kaltpilgerwalzenpaar, das in einem sich oszillierend bewegenden Walzgerüst angeordnet ist, walzt das sich schrittweise in Förderrichtung bewegende Rohr, das in seinem Inneren auf einem Walzdorn geführt wird.

Auf der Auslaufseite des Walzwerkes wird das Rohr meist über die volle Rohrlänge in eine gerade Auslaufrinne gewalzt. Der Auslauf muss aber nicht gerade ausgeführt sein. Bei kleinen, flexiblen Rohren kann zur Einsparung des benötigen Platzes für das Walzwerk das Rohr auch unter den Hüttenflur geleitet werden. Es kann auch direkt in einer Aufnahmevorrichtung gecoilt werden. Zur Pufferung wird das Rohr dann zumeist in einem Ausgleichsbogen geführt. Zur Führung des Rohres können in den Auslaufbereich einschwenkbare Umlenkrollenvorgesehen werden.

In der JP-A-63084704 ist ein Kaltpilgerwalzwerk bekannt, bei dem, in Förderrichtung des gewalzten Rohres betrachtet, unmittelbar vor und unmittelbar hinter den Kaltpilgerwalzen jeweils ein ölbeaufschlagtes Spannelement vorgesehen ist, mit dem das Rohr gegriffen werden kann. Hiermit kann eine Rohrbewegung in Förderrichtung kontrolliert werden. Das in Förderrichtung hinter den Kaltpilgerwalzen angeordnete Spannelement ist mit einem Zylinder verbunden, der das Spannelement und dadurch das Rohr in Abzugsrichtung bewegen kann.

Aus der EP 0 659 494 A2 ist eine Vorrichtung zum Abführen von kaltgewalzten Rohren hinter einem Kaltpilgerwalzwerk mit absatzweisem Vorschub und Drehen des Rohres bekannt, bei der das Rohr zwischen der Walzzone und einem mit konstanter Geschwindigkeit arbeitenden Treiber in einer Pufferzone zum Ausgleich der zyklisch ungleichmäßigen Walzgeschwindigkeit aus der Walzrichtung ausgelenkt wird. Dabei erfolgt die Auslenkung des Rohres zwangsgeführt S-förmig.

Die Luppengewichte beim Kaltpilgerwalzen werden durch Anforderungen seitens der Rohrhersteller ständig größer. Damit wachsen auch die axialen, also in Förderrichtung des Rohres verlaufenden Massenbeschleunigungskräfte, die erheblich sind; es wurden schon Kräfte von bis zu 150 kN und darüber registriert. Diese Kräfte führen beim Verzögern (Abbremsen) des Rohres dazu, dass das Rohr von den Spanneinrichtungen und dem Kaliber nicht mehr sicher gehalten werden kann und einen ungewollten Vorschub hervorruft ("Selbstvorschubeffekt"). Dieser kann zu schwerwiegenden Rohrfehlern führen und muss deshalb vermieden werden.

Dies geschieht heute so, dass die Hubzahl, also die Zahl der oszillierenden Bewegungen des Walzgerüsts pro Zeiteinheit, in Abhängigkeit von der ausgewalzten Rohrmasse reduziert wird. Dabei kommt es allerdings zu einer erheblichen Absenkung der Produktivität des Kaltpilgerwalzwerkes: Bei einem 200 Meter langen Rohr sind schon Leistungsverluste von bis zu 37 % beobachtet worden, was sich unmittelbar auf die Wirtschaftlichkeit des Kaltpilgerwalzwerkes auswirkt.

Es wurde schon versucht, dadurch Abhilfe zu schaffen, dass bei geradem Auslauf des kaltgepilgerten Rohres ein Reibelement (Bremse) vorgesehen wird, das ständig am Rohr anliegt und auf dieses eine permanente Bremskraft ausübt.

Es hat sich dabei als nachteilig erwiesen, dass die Wirksamkeit der Bremse sehr begrenzt ist. Ist sie so eingestellt, dass nur eine geringe Bremskraft auf das Rohr ausgeübt wird, kann sie nicht effizient genug die kinetische Energie des Rohres umwandeln. Ist sie zu stark eingestellt, sind Rohrbeschädigungen zu befürchten; zudem ist dann nicht mehr sichergestellt, dass ein ununterbrochener Materialfluss stattfindet und die Drehung des Rohres unbehindert erfolgt. Mit den bekannten Bremsvorrichtungen ist zudem keine gezielte Kontrolle des gesamten Bewegungsablaufs des Rohres hinter dem Walzgerüst möglich. Zudem sind zusätzliche Lärmbelästigungen durch den Kaltpilgerwalzprozess festgestellt worden.

Der Erfindung liegt daher die **Aufgabe** zugrunde, ein Verfahren zum Betreiben eines Kaltpilgerwalzwerkes sowie ein entsprechend ausgestattetes Kaltpilgerwalzwerk zu schaffen, die eine Erhöhung der Produktivität bei gleichzeitiger Abstellung der genannten Nachteile ermöglichen.

Die **Lösung** dieser Aufgabe durch die Erfindung ist verfahrensgemäß dadurch gekennzeichnet, dass die Bremseinrichtung in Abhängigkeit vorgegebener Prozessparameter zeitlich gesteuert aktiviert und deaktiviert wird. Dabei ist daran gedacht, die Bremseinrichtung zu aktivieren, wenn im Rohr axiale Beschleunigungskräfte auftreten, die über einem vorgegebenen Wert liegen, und die Bremseinrichtung dann zu deaktivieren, wenn die Beschleunigungskräfte unter dem vorgegebenen Wert liegen.

Eine bevorzugte Ausgestaltung und besonders einfache Realisierung des Verfahrens wird erreicht, wenn die Bremseinrichtung zumindest während eines Teils der Zeit oder des Weges des Vorhubes aktiviert und während des restlichen Arbeitszykluses deaktiviert wird; hierbei ist besonders bevorzugt daran gedacht, die Bremseinrichtung etwa während der zweiten Hälfte der Zeit oder des Weges des Vorhubes zu aktivieren und sie die restliche Zeit des Vorhubs zu deaktivieren.

Die Bremseinrichtung kann mit Vorteil im aktivierten Zustand so stark betätigt werden, dass es zu keiner Relativbewegung zwischen Rohr und Bremseinrichtung in Förderrichtung des Rohres kommt.

Der Kerngedanke der Erfindung zielt somit auf eine zeitlich gezielt gesteuerte bzw. geregelte pulsierende Bremseinrichtung für das Rohr ab, wobei die Bremskraft insbesondere nur dann aufgebracht werden soll, wenn die Hauptmassen-Verzögerungskräfte im Rohr wirken; dies ist zumeist während der zweiten Hälfte der Arbeitskaliberlänge auf dem Vorhub der Fall. Während der restlichen Zykluszeit bleibt die Bremse inaktiv, so dass die Längsbewegung des Rohres in Förderrichtung sowie die Drehbewegung des Rohres nicht beeinträchtigt werden.

Der erfindungsgemäße Vorschlag zeichnet sich dadurch aus, dass mit ihm verschiedene Vorteile erreicht werden:

Eine Herabsetzung der Hubfrequenz des Walzgerüsts ist nicht erforderlich, so dass die Wirtschaftlichkeit des Kaltpilgerwalzprozesses erheblich gesteigert werden kann.

Die hinter dem Walzgerüst wirksamen Massenkräfte im oszillierend ausgewalztem Rohr, insbesondere die Verzögerungskräfte, können minimiert werden. Dies führt zu einem ruhigeren und leiseren Betrieb des Walzwerkes.

Eine Beschädigung des Rohrs durch den "Selbstvorschubeffekt" infolge der Massenkräfte ist ebenfalls ausgeschlossen, so dass die Qualität des Rohres erhöht werden kann.

Eine Überlastung des Walzgerüstes und der Walzwerkzeuge aufgrund Kaliberüberfüllung infolge des genannten "Selbstvorschubeffekts" ist ebenfalls ausgeschlossen.

Die in den entscheidenden Zyklusabschnitten aktivierte Bremse führt auch dazu, dass Eigenschwingungen im Rohr gedämpft werden, die sich den erzwungenen Schwingungen aus dem Walzprozess selber überlagern.

Es wird möglich, bei voller Hubzahl bis zum Überwalzen des Rohrstoßes zu walzen. Leistungssteigerungen von bis zu 25 % werden damit möglich.

Mit Vorteil wird das Verfahren besonders beim Kaltpilgerwalzen langer Kupferrohre mit hohem Stückgewicht eingesetzt.

Das erfindungsgemäße Kaltpilgerwalzwerk hat ein sich hin- und herbewegbares Walzgerüst, einen Auslaufbereich für das fertige Rohr und eine Bremseinrichtung zum Abbremsen des Rohrs. Erfindungsgemäß ist dieses Walzwerk gekennzeichnet durch Mittel zum zeitlich gesteuerten Betätigen der Bremseinrichtung, wobei im Auslaufbereich für das fertige Rohr Mittel zum Auslenken des Rohrs senkrecht zur Förderrichtung des Rohres angeordnet sind und wobei die Mittel zum Auslenken des Rohrs zwischen Walzgerüst und Bremseinrichtung angeordnet sind. Bei diesem Vorschlag kommt also dem zeitlich gezielten Abbremsen des Rohres besondere Bedeutung zu, d. h. wie das Rohr bei aktivierter Bremseinrichtung im Auslaufbereich geführt wird.

Gemäß einer Weiterbildung ist die Bremseinrichtung mit Abstand vom Walzgerüst im Auslaufbereich angeordnet. Weiterhin kann die Bremseinrichtung mindestens ein Bremselement umfassen, das mittels eines Motors, vorzugsweise mittels eines Elektromotors, betätigt werden kann.

Zur Betätigung der Bremse kann zwischen Bremselement und Motor ein Getriebe angeordnet sein, wobei sich ein Zahnrad-Zahnstangen-Getriebe besonders bewährt hat.

Alternativ hierzu kann vorteilhaft auch mindestens ein Hydraulikzylinder zur Betätigung des Bremselements eingesetzt werden.

Zur leichteren Handhabung des fertigen kaltpilgergewalzten Rohres kann vorgesehen werden, dass seitliche Begrenzungsflächen der Mittel zum Auslenken senkrecht zur Förderrichtung des Rohres verfahrbar angeordnet sind. Sie können dann zwecks Entnahme des Rohres aus dem Auslaufbereich aus diesem herausgefahren werden, was die Entnahme des Rohres erleichtert.

Mit Vorteil sind die Mittel zum Auslenken des Rohrs so ausgebildet, dass sie zumindest einen S-förmigen Förderabschnitt im Auslaufbereich bilden. Insbesondere können diese Mittel mindestens zwei im wesentlichen kreisbogenförmige Abschnitte aufweisen, die den Auslaufbereich seitlich begrenzen.

In besonders vorteilhafter Weise bilden die genannten Mittel zum Auslenken zumindest während des Kaltpilgerwalzprozesses des Rohres - also im Betriebszustand des Walzwerkes - eine Förderrinne für das fertige Rohr, die das Rohr zumindest geringfügig von der ideal geraden Form seitlich ablenkt. Mit der vorgeschlagenen Ausgestaltung wird erreicht, dass das durch die Bremseinrichtung festgehaltene Rohr in einfacher Weise in eine "Wellenform" gezwungen werden kann, die zur "Zwischenspeicherung" des fertigen Rohrabschnitts genutzt wird.

In der Zeichnung ist ein Ausführungsbeispiel der Erfindung dargestellt. Es zeigen:
- Fig. 1a: schematisch die Seitenansicht eines Kaltpilgerwalzenpaars während des Vorhubs des Kaltpilgerwalzprozesses,
- Fig. 1b: die entsprechende Ansicht gemäß Fig. 1a während des Rückhubes,
- Fig. 2: schematisch den Verlauf der Massenkräfte im Rohr über der Zeit,
- Fig. 3a: schematisch die Draufsicht auf ein Kaltpilgerwalzwerk bei nicht aktivierter Bremseinrichtung,
- Fig. 3b: die zu Fig. 2a entsprechende Ansicht während aktivierter Bremseinrichtung und
- Fig. 4: schematisch die Bremseinrichtung mit einigen Details.

In Fig. 1a und Fig. 1b ist schematisch der Kaltpilgerwalzprozess dargestellt. Er dient zur Fertigung bzw. Umformung eines Rohres 1 mittels eines Kaltpilgerwalzenpaares 3, das in einem nicht dargestellten Walzgerüst gelagert ist. Das zu bearbeitende Rohr 1 ist auf einem Walzdorn 14 geführt. Das Walzgerüst vollzieht während des Walzprozesses eine oszillierende Bewegung, wobei Hubfrequenzen bis zu 300 pro Minute und mehr möglich sind.

Das Rohr 1 wird während des Walzprozesses in Förderrichtung R bewegt. Während des Vorhubs, der in Fig. 1a schematisch skizziert ist, rollt das Kaltpilgerwalzenpaar 3 in Förderrichtung R auf dem Rohr 1 ab; während des Rückhubes, der in Fig. 1b skizziert ist, erfolgt das Abrollen des Kaltpilgerwalzenpaares 3 auf dem Rohr 1 entgegen Förderrichtung R (s. Pfeile für Drehrichtung und Translationsrichtung).

Im Rohr 1 können während des Kaltpilgerwalzprozesses erhebliche Massenkräfte infolge Beschleunigung und Verzögerung des Rohres wirksam werden. In Fig. 2 ist beispielhaft für den Fall eines Rohrgewichts von 500 kg die Beschleunigungskraft im Rohr über einen Arbeitszyklus des Kaltpilgerwalzprozesses aufgetragen. Ein Zyklus dauert im Beispielsfall 200 ms. Die hier auftretenden Kraftspitzen betragen ca. 150 kN.

Zur gezielten Kontrolle des Prozesses auch bei hohen Werten für die Massenkräfte ist die in Fig. 3a und Fig. 3b skizzierte Ausgestaltung vorgesehen.

Das Rohr 1 wird hinter dem Walzgerüst 2 in einen Auslaufbereich 4 gefördert. Während der Phasen eines Zyklus des Kaltpilgerwalzprozesses, in denen sehr hohe Beschleunigungswerte und damit Massenkräfte im Rohr 1 auftreten (s. Fig. 2. von ca. 70 ms bis 140 ms Zykluszeit), wird eine Bremseinrichtung 5 aktiviert. Die Bremseinrichtung 5 ist dabei in einem Abstand a vom Walzgerüst angeordnet. Der Abstand a beträgt bevorzugt mindestens 5 Meter.

Während in Fig. 3a die Bremseinrichtung 5 deaktiviert ist und sich das Rohr 1 folglich relativ zur Bremseinrichtung 5 in Förderrichtung R bewegen kann, ist dies in Fig. 3b nicht der Fall: Die Bremseinrichtung 5 ist hier aktiviert, so dass sie das Rohr 1 klemmt.

Die Bremseinrichtung 5 wird erfindungsgemäß in Abhängigkeit vorgegebener Prozessparameter zeitlich gesteuert aktiviert bzw. deaktiviert.

Beispielsweise kann mittels nicht dargestellter Beschleunigungssensoren festgestellt werden, wie hoch die aktuelle - positive oder negative - Beschleunigung im Rohr 1 ist, so dass Mittel 6 zum zeitlichen Steuern der Bremseinrichtung 5 beim Überschreiten entsprechend vorgegebener Grenzwerte die Bremseinrichtung 5 aktivieren bzw. sie beim Unterschreiten der Grenzwerte wieder deaktivieren.

Es hat sich gezeigt, dass es allerdings auch ausreichend ist, die Bremseinrichtung 5 über die Mittel 6 während der zweiten Hälfte der Zeit oder des Weges des Vorhubes zu aktivieren; die restliche Zeit des Arbeitszykluses wird die Bremseinrichtung 5 über die Mittel 6 deaktiviert. Wie in der Fig. 3a bzw. Fig. 3b angedeutet ist, erhalten die Mittel 6 (Steuer- bzw. Regelmittel) dann vom Walzgerüst 2 ein entsprechendes Signal, das zur Ansteuerung der Bremseinrichtung 5 verwendet wird.

Schematisch ist in Fig. 3a auch angedeutet, dass bei deaktivierter Bremseinrichtung 5 eine Drehung des Rohres erfolgen kann, wie es beim Kaltpilgerwalzen üblich ist.

In Fig. 4 ist zu sehen, wie die Bremseinrichtung 5 aufgebaut ist. Im skizzierten Falle weist die Bremseinrichtung 5 zwei stempelartige Bremselemente 7 auf, die das Rohr 1 bei Betätigung der Bremseinrichtung 5 klemmen. Die Bremselemente 7 sind an Zahnstangen angeordnet, die eine Zustellbewegung der Bremselemente 7 senkrecht zur Förderrichtung R ermöglichen. Hierzu ist jeweils ein Zahnrad-Zahnstangen-Getriebe 9 vorgesehen, das von einem Motor 8 (Elektromotor) angetrieben wird.

Ein Kaltpilgerwalzprozess kann damit wie folgt ablaufen: Bei geöffneter Bremseinrichtung 5 erfolgt das Vorschieben des Rohres und dessen Drehung. Dann wird die erste Hälfte des Vorhubs bei ebenfalls noch geöffneter Bremse durchgeführt. Die Bremseinrichtung 5 wird dann geschlossen und die zweite Hälfte des Vorhubs ausgeführt. Die Bremseinrichtung 5 wird dann wieder geöffnet und der restliche Arbeitszyklus gefahren.

Während des Zeitintervalls, in dem das Rohr 1 durch die Bremseinrichtung 5 gebremst wird, kann kein Rohrabschnitt die Bremseinrichtung 5 in Förderrichtung R passieren, während gleichzeitig durch das Walzgerüst 2 weiter Rohr in Richtung der Bremseinrichtung 5 gefördert wird. Daher ist dafür zu sorgen, dass es aufgrund dessen keine Spannungen im Rohr gibt. In diesem Zusammenhang muss berücksichtigt werden, dass während der Zeit, in der die Bremseinrichtung 5 geschlossen ist, beispielsweise 50 bis 70 mm Rohr ausgewalzt und in den Auslaufbereich 4 gefördert werden.

Zu diesem Zweck sind Mittel 10 zum Auslenken des Rohres 1 senkrecht zur Förderrichtung vorgesehen. Im vorliegenden Beispiel gemäß den Figuren 3a und 3b bestehen diese Mittel 10 aus einem Führungskanal für das Rohr, der in Förderrichtung R einen wellenförmigen Verlauf aufweist: Die seitlichen Begrenzungsflächen 11 der Mittel 10, also des wellenförmigen Führungskanals, haben einen S-förmigen Verlauf, was mit dem Bezugszeichen 12 in Fig. 3 markiert ist. Dabei sind die Begrenzungen aus kreisbogenförmigen Abschnitten 13 zusammengesetzt.

Wie der Fig. 3a auch entnommen kann, ist die wellenförmige Kontur des Führungskanals so ausgeformt, dass das Rohr bei geöffneter (also deaktivierter) Bremseinrichtung 5 ebenfalls einen leicht wellenförmigen Verlauf nimmt, wenn es den Führungskanal passiert. Dies hat zur Folge, dass bei geschlossener (also aktivierter) Bremseinrichtung 5 und weiterer Förderung von Rohr vom Walzgerüst 2 in den Auslaufbereich 4 die insofern induzierte Wellenform voll ausgebildet wird (vergleiche Fig. 3a mit Fig. 3b), so dass es zu keinen Spannungen im Rohr kommen kann. Aufgrund der speziellen Ausbildung des Führungskanals wird das Rohr bei geschlossener Bremse also "elastisch gespeichert". Der Auslaufbereich 4 zeichnet sich dabei durch eine geringe Baubreite aus.

Ist das Rohr 1 fertig bearbeitet bzw. hergestellt, können die seitlichen Begrenzungsflächen 11 des Führungskanals senkrecht zur Förderrichtung R verfahren werden, was durch die Doppelpfeile in Fig. 3b angedeutet ist. Damit kann die Handhabung des fertigen Rohres 1 erleichtert werden.

### Bezugszeichenliste:

- 1: Rohr
- 2: Walzgerüst
- 3: Kaltpilgerwalzenpaar
- 4: Auslaufbereich
- 5: Bremseinrichtung
- 6: Mittel zum zeitlichen Steuern der Bremseinrichtung 5
- 7: Bremselement
- 8: Motor
- 9: Getriebe
- 10: Mittel zum Auslenken des Rohres 1
- 11: seitliche Begrenzungsflächen des Mittels 10
- 12: S-förmiger Förderabschnitt
- 13: kreisbogenförmiger Abschnitt
- 14: Walzdom

- R: Förderrichtung des Rohres 1
- a: Abstand zwischen Walzgerüst 2 und Bremseinrichtung 5

## Patentansprüche

1. Verfahren zum Betreiben eines Kaltpilgerwalzwerks zur Herstellung eines Rohrs (1), bei dem ein in einem hin- und herbewegbaren Walzgerüst (2) gelagertes Kaltpilgerwalzenpaar (3) das herzustellende bzw. zu bearbeitende Rohr (1) während eines Vorhubes und während eines sich an den Vorhub anschließenden Rückhubes walzt, wobei zumindest während des Vorhubes der fertig bearbeitete Teil des Rohres (1) in Förderrichtung (R) des Rohres (1) bewegt wird und wobei der fertig bearbeitete Teil des Rohres (1) in einem Auslaufbereich (4) mittels einer Bremseinrichtung (5) abgebremst wird,
**dadurch gekennzeichnet,**
**dass** die Bremseinrichtung (5) in Abhängigkeit vorgegebener Prozessparameter zeitlich gesteuert aktiviert und deaktiviert wird, wobei die Bremseinrichtung (5) aktiviert wird, wenn im Rohr (1) axiale Verzögerungskräfte auftreten, die über einem vorgegebenen Wert liegen und die Bremseinrichtung (5) deaktiviert wird, wenn die Verzögerungskräfte unter dem vorgegebenen Wert liegen.

2. Verfahren nach Anspruch 1,
**dadurch gekennzeichnet,**
**dass** die Bremseinrichtung (5) zumindest während eines Teils der Zeit oder des Weges des Vorhubes aktiviert und während des restlichen Arbeitszykluses deaktiviert wird.

3. Verfahren nach Anspruch 2,
**dadurch gekennzeichnet,**
**dass** die Bremseinrichtung (5) etwa während der zweiten Hälfte der Zeit des Vorhubes aktiviert wird und während der restlichen Zeit des Vorhubs deaktiviert wird.

4. Verfahren nach Anspruch 2,
**dadurch gekennzeichnet,**
**dass** die Bremseinrichtung (5) etwa während der zweiten Hälfte des Weges des Vorhubes aktiviert wird und über den restlichen Weg des Vorhubs deaktiviert wird.

5. Verfahren nach einem der Ansprüche 1 bis 4,
**dadurch gekennzeichnet,**
**dass** die Bremseinrichtung (5) im aktivierten Zustand so stark betätigt wird, dass es zu keiner Relativbewegung zwischen Rohr (1) und Bremseinrichtung (5) in Förderrichtung (R) des Rohres (1) kommt.

6. Kaltpilgerwalzwerk zur Herstellung eines Rohrs (1), insbesondere zur Durchführung des Verfahrens nach einem der Ansprüche 1 bis 5, mit
- einem sich hin- und herbewegbaren Walzgerüst (2),
- einem Auslaufbereich (4) für das fertige Rohr (1) und
- einer Bremseinrichtung (5) zum Abbremsen des Rohrs (1),
**gekennzeichnet durch,**
Mittel (6) zum zeitlich gesteuerten Betätigen der Bremseinrichtung (5), wobei im Auslaufbereich (4) für das fertige Rohr (1) Mittel (10) zum Auslenken des Rohrs (1) senkrecht zur Förderrichtung (R) des Rohres (1) angeordnet sind und wobei die Mittel (10) zum Auslenken des Rohrs (1) zwischen Walzgerüst (2) und Bremseinrichtung (5) angeordnet sind.

7. Walzwerk nach Anspruch 6,
**dadurch gekennzeichnet,**
**dass** die Bremseinrichtung (5) mit Abstand (a) vom Walzgerüst (2) im Auslaufbereich (4) angeordnet ist.

8. Walzwerk nach Anspruch 6 oder 7,
**dadurch gekennzeichnet,**
**dass** die Bremseinrichtung (5) mindestens ein Bremselement (7) umfasst, das mittels eines Motors (8), vorzugsweise mittels eines Elektromotors, betätigt werden kann.

9. Walzwerk nach Anspruch 8,
**dadurch gekennzeichnet,**
**dass** zwischen Bremselement (7) und Motor (8) ein Getriebe (9) angeordnet ist.

10. Walzwerk nach Anspruch 9,
**dadurch gekennzeichnet,**
**dass** das Getriebe (9) ein Zahnrad-Zahnstangen-Getriebe ist.

11. Walzwerk nach Anspruch 6 oder 7,
**dadurch gekennzeichnet,**
**dass** die Bremseinrichtung (5) mindestens ein hydraulisch betätigtes Bremselement (7) umfaßt.

12. Walzwerk nach einem der Ansprüche 6 bis 11,
**dadurch gekennzeichnet,**
**dass** seitliche Begrenzungsflächen (11) der Mittel (10) zum Auslenken senkrecht zur Förderrichtung (R) des Rohres (1) verfahrbar angeordnet sind.

13. Walzwerk nach einem der Ansprüche 6 bis 12,
**dadurch gekennzeichnet,**
**dass** die Mittel (10) zum Auslenken des Rohrs (1) so ausgebildet sind, dass sie zumindest einen S-förmigen Förderabschnitt (12) im Auslaufbereich (4) bilden.

14. Walzwerk nach Anspruch 13,
**dadurch gekennzeichnet,**
**dass** die Mittel (10) zum Auslenken mindestens zwei im wesentlichen kreisbogenförmige Abschnitte (13) aufweisen, die den Auslaufbereich (4) seitlich begrenzen.

15. Walzwerk nach einem der Ansprüche 6 bis 14,
**dadurch gekennzeichnet,**
**dass** die Mittel (10) zum Auslenken zumindest während des Kaltpilgerprozesses des Rohres (1) eine Förderrinne für das fertige Rohr (1) bilden, die das Rohr (1) zumindest geringfügig von der ideal geraden Form seitlich ablenkt.

## Claims

1. A method for operating a cold pilger rolling mill for manufacturing a tube (1), wherein a pair of cold pilger rolls (3) is supported in a reciprocating roll stand (2) and used for rolling the respective tube (1) to be manufactured or processed during a forward stroke and during a return stroke that follows the forward stroke, wherein the finished section of the tube (1) is moved in the transport direction (R) of the tube (1) at least during the forward stroke, and wherein the finished section of the tube (1) is decelerated in an outlet region (4) by means of a brake mechanism (5),
**characterized in that**
the times at which the brake mechanism (5) is activated and deactivated are controlled in dependence on predetermined process parameters, wherein the brake mechanism (5) is activated when axial deceleration forces that lie above a predetermined value occur in the tube (1) and the brake mechanism (5) is deactivated when the deceleration forces lie below the predetermined value.

2. The method according to Claim 1,
**characterized in that**
the brake mechanism (5) is activated during at least part of the time of the forward stroke or over at least part of the distance of the forward stroke, wherein the brake mechanism is deactivated during the remainder of the working cycle.

3. The method according to Claim 2,
**characterized in that**
the brake mechanism (5) is activated approximately during the second half of the time of the forward stroke and deactivated during the remainder of the forward stroke.

4. The method according to Claim 2,
**characterized in that**
the brake mechanism (5) is activated approximately over the second half of the distance of the forward stroke and deactivated over the remainder of the forward stroke.

5. The method according to one of Claims 1-4,
**characterized in that**
the brake mechanism (5) is actuated with such a force in the activated state that no relative movement between the tube (1) and the brake mechanism (5) occurs in the transport direction (R) of the tube (1).

6. A cold pilger rolling mill for manufacturing a tube (1), particularly for carrying out the method according to one of Claims 1-5,
- with a reciprocating roll stand (2),
- with an outlet region (4) for the finished tube (1), and
- with a brake mechanism (5) for decelerating the tube (1),
**characterized in that**
means (6) are provided for controlling the times at which the brake mechanism (5) is actuated, wherein means (10) for deflecting the tube (1) perpendicular to the transport direction (R) of the tube (1) are arranged in the outlet region (4) for the finished tube (1), and wherein the means (10) for defecting the tube (1) are arranged between the roll stand (2) and the brake mechanism (5).

7. The rolling mill according to Claim 6,
**characterized in that**
the brake mechanism (5) is arranged in the outlet region (4) such that it is spaced apart from the roll stand (2) by a distance (a).

8. The rolling mill according to Claim 6 or 7,
**characterized in that**
the brake mechanism (5) comprises at least one brake element (7) that can be actuated by means of a motor (8), preferably by means of an electric motor.

9. The rolling mill according to Claim 8,
**characterized in that**
a gear (9) is arranged between the brake element (7) and the motor (8).

10. The rolling mill according to Claim 9,
**characterized in that**
the gear (9) consists of a rack-and-pinion gear.

11. The rolling mill according to Claim 6 or 7,
**characterized in that**
the brake mechanism (5) comprises at least one hydraulically actuated brake element (7).

12. The rolling mill according to one of Claims 6-11,
**characterized in that**
the lateral surfaces (11) of the deflecting means (10) are arranged such that they can be displaced perpendicular to the transport direction (R) of the tube (1).

13. The rolling mill according to one of Claims 6-12,
**characterized in that**
the means (10) for deflecting the tube (1) are designed in such a way that they form at least one S-shaped transport section (12) in the outlet region (4).

14. The rolling mill according to Claim 13,
**characterized in that**
the deflecting means (10) contain at least two sections (13) that essentially have the shape of a circular arc and laterally limit the outlet region (4).

15. The rolling mill according to one of Claims 6-14,
**characterized in that**
the deflecting means (10) form a transport channel for the finished tube (1) at least during the cold pilger rolling of the tube (1), wherein said transport channel at least slightly deflects the tube (1) laterally referred to the perfectly straight shape.

## Revendications

1. Procédé d'exploitation d'un laminoir à pas de pèlerin froid pour la fabrication d'un tube (1), dans lequel une paire de rouleaux à pas de pèlerin froid (3) s'appuyant dans une cage de laminoir (2) déplaçable en va-et-vient lamine pendant une course aller et pendant une course retour consécutive à la course aller le tube à fabriquer ou à usiner (1), la partie du tube (1) dont l'usinage est fini se déplaçant du moins pendant la course aller dans le sens de convoyage (R) du tube (1) et la partie du tube (1) dont l'usinage est fini étant freinée dans une zone de sortie (4) au moyen d'un dispositif de freinage (5),
**caractérisé en ce que**
le dispositif de freinage (5) est activé et désactivé de manière contrôlée dans le temps en fonction de paramètres de traitement prédéfini, le dispositif de freinage (5) étant activé lorsqu'il se forme dans le tube (1) des forces de décélération axiale qui se situent au dessus d'une valeur prédéfinie et que le dispositif de freinage (5) est désactivé lorsque les forces de décélération se situent en dessous de la valeur prédéfinie.

2. Procédé selon la revendication 1,
**caractérisé en ce que**
le dispositif de freinage (5) est activé au moins pendant une fraction du temps ou de la course de la course aller et est désactivé pendant le cycle de travail restant.

3. Procédé selon la revendication 2,
**caractérisé en ce que**
le dispositif de freinage (5) est activé approximativement pendant la deuxième moitié du temps de la course de la course aller et est désactivé pendant le temps restant de la course aller.

4. Procédé selon la revendication 2,
**caractérisé en ce que**
le dispositif de freinage (5) est activé approximativement pendant la deuxième moitié de course de la course aller et est désactivé pendant la course restante de la course aller.

5. Procédé selon l'une quelconque des revendications 1 à 4,
**caractérisé en ce que**
le dispositif de freinage (5) est, à l'état activé, actionné avec une force telle qu'il ne se produit pas de mouvement relatif entre le tube (1 ) et le dispositif de freinage (5) dans le sens de convoyage (R) du tube (1).

6. Laminoir à pas de pèlerin froid pour la fabrication d'un tube (1), notamment pour la réalisation du procédé suivant l'une quelconque des revendications 1 à 5, comportant :
- une cage de laminoir déplaçable en va-et-vient (2),
- une zone de sortie (4) pour le tube fini (1 ) et
- un dispositif de freinage (5) pour le freinage du tube (1 ),
**caractérisé par**
des moyens (6) d'actionnement contrôlé dans le temps du dispositif de freinage (5), étant disposés, dans la zone de sortie (4) pour le tube fini (1), des moyens (10) de déviation du tube (1) perpendiculairement au sens de convoyage (R) du tube (1) et les moyens (10) de déviation du tube (1) étant disposés entre la cage de laminoir (2) et le dispositif de freinage (5).

7. Laminoir selon la revendication 6,
**caractérisé en ce que**
le dispositif de freinage (5) est disposé à distance (a) de la cage de laminoir (2) dans la zone de sortie (4).

8. Laminoir selon la revendication 6 ou 7,
**caractérisé en ce que**
le dispositif de freinage (5) comprend au moins un élément de freinage (7) qui peut être actionné au moyen d'un moteur (8), de préférence au moyen d'un moteur électrique.

9. Laminoir selon la revendication 8,
**caractérisé en ce que**,
entre l'élément de freinage (7) et le moteur (8), est disposé un engrenage (9).

10. Laminoir selon la revendication 9,
**caractérisé en ce que**
l'engrenage (9) est un engrenage à roue dentée-crémaillère.

11. Laminoir selon la revendication 6 ou 7,
**caractérisé en ce que**
le dispositif de freinage (5) comprend au moins un élément de freinage (7) actionné par système hydraulique.

12. Laminoir selon l'une quelconque des revendications 6 à 11,
**caractérisé en ce que**
les surfaces de limitation latérales (11) des moyens (10) de déviation sont disposées de manière à pouvoir être déplacées perpendiculairement au sens de convoyage (R) du tube (1).

13. Laminoir selon l'une quelconque des revendications 6 à 12,
**caractérisé en ce que**
les moyens (10) de déviation du tube (1) sont conçus de manière à former au moins une section de convoyage (12) en forme de S dans la zone de sortie (4).

14. Laminoir selon la revendication 13,
**caractérisé en ce que**
les moyens (10) de déviation présentent au moins deux sections (13) sensiblement en forme d'arc de cercle qui limitent latéralement la zone de sortie (4).

15. Laminoir selon l'une quelconque des revendications 6 à 14,
**caractérisé en ce que**
les moyens (10) de déviation forment, au moins pendant le traitement de type pèlerin froid du tube (1), une rigole de convoyage pour le tube fini (1), qui dévie du moins légèrement latéralement le tube (1) de la forme droite idéale.
